# EUROPÄISCHE PATENTSCHRIFT

(11) **EP 1 117 487 B1**
(45) Veröffentlichungstag und Bekanntmachung des Hinweises auf die Patenterteilung: **17.07.2002**
(21) Anmeldenummer: 99950562.1
(22) Anmeldetag: 28.09.1999
(51) Int. Cl.: B05C 1/08, B05C 9/04, B41F 23/08

(54) **BESCHICHTUNGSMASCHINE ZUM VEREDELN VON BOGENMATERIAL**
COATING MACHINE FOR UPGRADING SHEET MATERIAL
MACHINE A ENDUIRE PERMETTANT DE FACONNER UN MATERIAU EN FEUILLES

(30) Priorität: 10.10.1998 DE 29818148 U
(43) Veröffentlichungstag der Anmeldung: 25.07.2001
(73) Patentinhaber: MAN Roland Druckmaschinen AG, 63075 Offenbach (DE)
(72) Erfinder: HERZAN, Georg, D-61440 Oberursel (DE); KEMMERER, Klemens, D-63500 Seligenstadt (DE); BAYER, Harald, D-63110 Rodgau (DE)
(74) Vertreter: Stahl, Dietmar, Dipl.-Ing.
(86) Internationale Anmeldenummer: EP9907192
(87) Internationale Veröffentlichungsnummer: WO0021683

(56) Entgegenhaltungen:
- EP-A- 0 620 115
- DE-A- 4 213 024

## Beschreibung

Die Erfindung betrifft eine Beschichtungsmaschine zum Veredeln von Bogenmaterial mittels eines fließfähigen Stoffes gemäß Anspruch 1.

### [Stand der Technik]

Aus DE 36 19 485 A1 ist ein Beschichtungswerk dieser Art für eine Lackiermaschine bekannt, welches eine ausgesparte oder vollflächige Beschichtung von Bahnen oder Bogen mit Lack gestattet. Dieses Beschichtungswerk besteht im wesentlichen aus einer als Gegendruckzylinder fungierenden Gegenwalze, einer mit dem Gegendruckzylinder in Kontakt stehenden und als Formzylinder fungierenden Auftragwalze sowie einer dem Formzylinder zugeordneten Beschichtungswalze, welche als Auftragwalze fungiert und einer zugeordneten Dosierwalze.

Beschichtungswalze und Dosierwalze bilden ein Dosiersystem (Zweiwalzenwerk) mit einem gemeinsamen Walzenspalt. Der Einlauf des fließfähigen Stoffes, hier ein Lack, erfolgt mittels einer von oben in diesen Walzenspalt einspeisenden Zuführvorrichtung. In dem aus Gegendruckzylinder und Formzylinder gebildeten Druckspalt erfolgt die vollflächige oder ausgesparte Beschichtung des Bedruckstoffes mittels Lack.

Von Nachteil ist hierbei, daß der fließfähige Stoff lediglich einseitig auf den Bedruckstoff auftragbar ist, und daß beim ausgesparten Beschichten zusätzlich eine Verteilerwalze der Auftragwalze zugeordnet sein muß.

### [Aufgabe der Erfindung]

Der Erfindung liegt die Aufgabe zugrunde eine Beschichtungsmaschine der eingangs beschriebenen Art zu schaffen, die die genannten Nachteile vermeidet, die insbesondere als Bogenrotationsmaschine universeller einsetzbar ist.

Erfindungsgemäß wird die Aufgabe durch die Ausbildungsmerkmale von Anspruch 1 gelöst. Weiterbildungen ergeben sich aus den Unteransprüchen.

Ein erster Vorteil der Erfindung ist darin begründet, daß im Inline-Betrieb eine einseitige (Vorderseite) und/oder eine beidseitige (Vorder- und Rückseite) Beschichtung von Bogenmaterial realisierbar ist. Darüber hinaus ist im Inline-Betrieb einseitig oder beidseitig eine Mehrfachbeschichtung auf dem Bogenmaterial realisierbar.

Von Vorteil ist weiterhin, daß bereits in einer Verarbeitungsmaschine, z.B. einer Offsetdruckmaschine, bedrucktes Bogenmaterial anschließend in der erfindungsgemäßen Beschichtungsmaschine veredelbar ist oder unbedrucktes Bogenmaterial, z.B. Recyclingmaterial, direkt in der Beschichtungsmaschine veredelbar ist.

Vorteilhaft ist weiterhin, daß die Beschichtungsmaschine in Reihenbauweise modular aufbaubar ist. Ein einfacher Aufbau ist dadurch erzielbar, indem die Beschichtungsmaschine - in Förderrichtung des Bogenmaterials - eine Anlegereinheit, wenigstens eine erste Beschichtungseinheit für die Vorderseite des Bogenmaterials, eine Wendeeinheit für das Bogenmaterial, wenigstens eine erste Beschichtungseinheit für die Rückseite des Bogenmaterials und eine Auslegereinheit aufweist. In Weiterbildung ist eine Mehrfachanordnung von z. B. zweiten und dritten Beschichtungseinheiten für die Vorderseite sowie von beispielsweise zweiten und dritten Beschichtungseinheiten für die Rückseite des Bogenmaterials ausführbar. Dabei weisen alle Beschichtungseinheiten den gleichen Aufbau auf. Lediglich die Druckformen und die Dosiersysteme sind - den Aufträgen entsprechend - wahlweise einsetzbar.

Zwischen den Beschichtungseinheiten für die Vorderseite als auch für die Rückseite des Bogenmaterials ist jeweils wenigstens eine Transfertrommel für den Bogentransport angeordnet, wobei die Bogenwendeeinheit auch die Funktion der Transfertrommel übernimmt.

Ein weiterer Vorteil ist dadurch gegeben, daß die Bogenwendeeinheit der Beschichtungsmaschine in Reihenbauweise in ihrer Betriebsweise umschaltbar ist. Somit ist die Beschichtungsmaschine mit ihren Beschichtungseinheiten für das einseitige als auch beidseitige Beschichten des Bogenmaterials einsetzbar.

Ebenso von Vorteil ist, daß wenigstens eine Beschichtungseinheit für die Vorderseite des Bogenmaterials und wenigstens eine Beschichtungseinheit für die Rückseite des Bogenmaterials, mit jeweils Gegendruckzylinder und Formzylinder, austauschbare Dosiersysteme zur Verarbeitung der fließfähigen Stoffe aufweisen. Bevorzugt weisen alle Beschichtungseinheiten austauschbare Dosiersysteme auf. Dabei sind die Dosiersysteme in mehreren Beschichtungseinheiten mit unterschiedlichem und/oder gleichem Aufbau einsetzbar.
Dabei weist jedes Dosiersystem eine mit dem Formzylinder in Kontakt stehende Auftragwalze auf. Der Auftragwalze im jeweiligen Dosiersystem ist wahlweise:
- eine Dosierwalze zur Bildung eines gemeinsamen Walzenspaltes zugeordnet, wobei der fließfähige Stoff in diesen Walzenspalt zuführbar ist, oder
- eine Kammerrakel mit einem Kreislaufsystem mit Zuführ- und Ableitung für den fließfähigen Stoff zugeordnet, wobei die Auftragwalze gerastert ist, oder
- eine in einem Vorratsbehälter eintauchende Schöpfwalze zugeordnet.

Der Formzylinder trägt wahlweise eine flexible Flachdruckform, z.B. ein Gummituch, oder eine flexible Hochdruckplatte, z.B. eine Flexodruckplatte. Dabei sind auch UV-beständige Flexodruckplatten einsetzbar.

### [Beispiele]

Die Erfindung soll an einem Ausführungsbeispiel näher erläutert werden. Dabei zeigen schematisch
- Fig. 1: eine Beschichtungsmaschine mit je zwei Beschichtungseinheiten für die Vorder- und Rückseite des Bogenmaterials,
- Fig. 2: eine Weiterbildung der Beschichtungsmaschine gemäß Fig. 1.

In den Figuren 1 und 2 sind Varianten von Beschichtungsmaschinen in Reihenbauweise zur Inline-Veredelung dargestellt.

Eine Beschichtungsmaschine gemäß Fig. 1 weist in Förderrichtung 19 des Bogenmaterials eine Anlegereinheit 18 auf, welche durch einen Anleger 1, einen Zuführtisch 2 sowie eine Anlagetrommel 3 gebildet ist. Der Anlegereinheit 18 folgen eine erste Beschichtungseinheit für die Bogenvorderseite 14 sowie eine zweite Beschichtungseinheit für die Bogenvorderseite 15. Zwischen Anlegereinheit 18 und der ersten Beschichtungseinheit 14 sowie zwischen der ersten und der zweiten Beschichtungseinheit 14, 15 ist jeweils eine Transfertrommel 4 für den Bogentransport angeordnet. Der zweiten Beschichtungseinheit für die Bogenvorderseite 15 ist eine Bogenwendeeinheit 13 nachgeordnet. Der Bogenwendeeinheit 13 folgt eine erste Beschichtungseinheit für die Bogenrückseite 16, dieser nachgeordnet eine Transfertrommel 4 sowie eine zweite Beschichtungseinheit für die Bogenrückseite 17. Der zweiten Beschichtungseinheit für die Bogenrückseite 17 ist eine Auslegereinheit 10 mit umlaufenden Fördersystemen 11 nachgeordnet zwecks Zuführung und Ablegen des Bogenmaterials auf einen Auslegerstapel.

Jede Beschichtungseinheit für die Bogenvorderseite 14,15 sowie für Bogenrückseite 16,17 besteht baugleich jeweils aus einem Gegendruckzylinder 5, einem Formzylinder 6 und einer Auftragwalze 7 als Teil des Dosiersystems. Bevorzugt sind - bezogen auf einen einfachgroßen Formzylinder 6 - der Gegendruckzylinder 5 sowie die Transfertrommel 4 bzw. eine Wendetrommel der Bogenwendeeinheit 13 doppeltgroß in jeder Beschichtungseinheit 14 - 17 ausgebildet.

In der ersten Beschichtungseinheit für die Bogenvorderseite 14 sowie in der ersten Beschichtungseinheit für die Bogenrückseite 16 ist das Dosiersystem jeweils aus einer gerasterten Auftragwalze 7, vorzugsweise einer lasergravierten Keramikwalze, und einem Kammerrakel 8 mit einem leitungsseitigen Kreislaufsystem für den jeweils zu verarbeitenden fließfähigen Stoff gebildet. Die Formzylinder 6 der jeweils ersten Beschichtungseinheit für die Bogenvorderseite 14 und für die Bogenrückseite 16 tragen je eine flexible Hochdruckform, z.B. eine Flexodruckplatte.
In den zweiten Beschichtungseinheiten für die Bogenvorderseite 15 sowie für die Bogenrückseite 17 ist das Dosiersystem jeweils durch die dem Formzylinder 6 zugeordnete Auftragwalze 7 sowie eine Dosierwalze 9 gebildet. Auftragwalze 7 und Dosierwalze 9 bilden einen gemeinsamen Walzenspalt aus, wobei der fließfähige Stoff direkt von oben in den Walzenspalt einspeisbar ist. Die Formzylinder 6 der zweiten Beschichtungseinheiten für die Bogenvorderseite 14 und für die Bogenrückseite 16 tragen jeweils ein Gummituch.

Die Wirkungsweise gemäß Fig. 1 ist wie folgt. Das Bogenmaterial wird in Förderrichtung 19 mittels Anlegereinheit 18 und Transfertrommel 4 der ersten Beschichtungseinheit für die Bogenvorderseite 14 zugeführt. Im Kontaktspalt, gebildet von Formzylinder 6 (mit flexibler Hochdruckform) und dem bogenführenden Gegendruckzylinder 5, erfolgt eine Spotlackierung (ausgespartes Lackieren) auf die Vorderseite des Bogenmaterials. Im Kontaktspalt der nachfolgenden zweiten Beschichtungseinheit für die Bogenvorderseite 15, gebildet von Formzylinder 6 (mit Gummituch) und dem bogenführenden Gegendruckzylinder 5, erfolgt eine vollflächige Lackierung. In beiden Beschichtungseinheiten 14,15 werden als fließfähige Stoffe wässrige Dispersionslacke eingesetzt.

In der Bogenwendeeinheit 13 wird das Bogenmaterial nach dem Prinzip der Hinterkantenwendung, bei dem die Hinterkante des auf einem bogenführenden Zylinder (Gegendruckzylinder 5) aufliegenden Bogenmaterials von Bogenübernahmesystemen, z.B. Saugersysteme und Greifersysteme, der nachgeordneten Bogenwendeinheit 13 erfaßt wird und in Förderrichtung 19 weitertransportiert wird, umgeschlagen. Die Bogenwendeeinheit 13 ist umschaltbar, so daß auch die Funktion der Transfertrommel 4 bei einseitiger Beschichtung realisierbar ist. Die Bogenwendeeinheit 13 ist bevorzugt als eine Eintrommelwendung oder eine Mehrtrommelwendung mit wenigstens einer der Wendetrommel vorgeordneten Speichertrommel ausgebildet. Der Bogenwendeeinheit 13 folgt die erste Beschichtungseinheit für die Bogenrückseite 16. In deren Kontaktspalt, gebildet von Formzylinder 6 (mit flexibler Hochdruckform) und dem bogenführenden Gegendruckzylinder 5, erfolgt eine Spotlackierung (ausgespartes Lackieren) auf der Rückseite des Bogenmaterials. Im Kontaktspalt der nachfolgenden zweiten Beschichtungseinheit für die Rückseite 17, gebildet aus Formzylinder 6 (mit Gummituch) und dem bogenführenden Gegendruckzylinder 5, erfolgt eine vollflächige Lackierung.

In beiden Beschichtungseinheiten 16,17 werden als fließfähige Stoffe wässrige Dispersionslacke eingesetzt. Nach dem Verdunsten des Wassers im Dispersionslack entsteht eine widerstandsfähige, geschlossene Beschichtung auf der Bogenoberfläche.

Vorstehend ist nach Fig. 1 die Betriebsweise für ein- und beidseitige Beschichtungen (Vorder-/Rückseite) des Bogenmaterials beschrieben. Alternativ ist in dieser Ausbildung auch eine einseitige Beschichtung des Bogenmaterials realisierbar. Hierzu sind - je nach zu druckender Seite des Bogenmaterials - die erste und zweite Beschichtungseinheit für die Bogenvorderseite 14,15 aktiviert, wenn die Vorderseite des Bedruckstoffes einseitig beschichtet werden soll. Die Bogenwendeeinheit 13 fungiert dann als Transfertrommel 4 (ohne Bogenwendung) und die nachgeordneten Beschichtungseinheiten für Bogenrückseite 16,17 sind inaktiv, d.h. sie sind nicht an einem Beschichtungsvorgang beteiligt, oder nehmen weitere Beschichtungen einseitig auf dem Bogenmaterial vor.

Soll die Rückseite des Bogenmaterials einseitig beschichtet werden, so ist die erste und zweite Beschichtungseinheit für die Bogenvorderseite 14,15 inaktiv (nicht am Beschichtungsvorgang beteiligt). Die bogenführenden Zylinder (Gegendruckzylinder 5, Tansfertrommel 4) führen das Bogenmaterial zur Bogenwendeeinheit 13. Die Bogenwendeeinheit 13 wendet das Bogenmaterial und die nachgeordneten ersten und zweiten Beschichtungseinheiten für die Bogenrückseite 16,17 sind aktiviert und nehmen die entsprechenden Beschichtungen vor.

Gemäß Fig. 2 ist die erste Beschichtungseinheit für die Bogenvorderseite 14 analog zu der Ausführung gemäß Fig. 1 ausgebildet. In der zweiten Beschichtungseinheit für die Bogenvorderseite 15 ist die Auftragwalze 7 (aus Fig. 1) gegen eine Auftragwalze 7 mit Rasterstruktur (Fig. 2) ausgetauscht und die Dosierwalze 9 (aus Fig. 1) ist gegen ein Kammerrakel 8 (Fig. 2) ausgetauscht. In der ersten Beschichtungseinheit für die Bogenrückseite 16 ist die gerasterte Auftragwalze 7 (Fig. 1) gegen eine Auftragwalze (Fig. 2) mit zur gerasterten Auftragwalze geringer Oberflächenhärte ausgetauscht worden. Das Kammerrakel (Fig. 1) ist gegen eine Dosierwalze 9 mit zur Auftragwalze 7 größerer Oberflächenhärte ausgetauscht worden. Die Dosierwalze 9 sowie die Auftragwalze 7 sind bevorzugt in allen Beschichtungseinheiten 14 - 17 untereinander in ihren Lagerstellen austauschbar.

Die aus gerasteter Auftragwalze 7 und Kammerrakel 8 gebildeten Dosiersysteme eignen sich in dieser Ausbildung zum Veredeln des Bogenmaterials mit Dispersionslack, oder UV-Lack, oder Flexodruckfarbe. Die Formzylinder 6 tragen bei der Verarbeitung von Dispersionslack ein Gummituch oder bei Verarbeitung von Dispersionslack oder Flexodruckfarbe eine flexible Hochdruckplatte. Bei der Verarbeitung von UV-Lack ist eine W-beständige flexible Hochdruckplatte auf dem Formzylinder 6 angeordnet.

Zwischen der ersten Beschichtungseinheit für die Bogenvorderseite 14 und der zweiten Beschichtungseinheit für Bogenvorderseite 15 ist ein erster Trocknermodul, gebildet aus einer Transfertrommel 4 und einem nachgeordneten Gegendruckzylinder 5 sowie einem dem Gegendruckzylinder 5 zugeordneten Trocknersystem 12, gebildet. In Förderrichtung 19 folgt der zweiten Beschichtungseinheit für Bogenvorderseite 15 ein zweiter Trocknermodul, gebildet aus Transfertrommel 4, Gegendruckzylinder 5 sowie einem weiteren Trocknersystem 12. Dem zweiten Trocknermodul folgt eine Bogenwendeeinheit 13 sowie die erste Beschichtungseinheit für die Bogenrückseite 16. Dieser Beschichtungseinheit für die Bogenrückseite 16 folgt baugleich ein dritter Trocknermodul, dem die zweite Beschichtungseinheit für die Bogenrückseite 17 nachgeordnet ist.

Die gerasterte Auftragwalze 7 sowie das Kammerrakel 8 (gemäß Fig. 1) sind gegen eine Auftragwalze 7 und eine Dosierwalze 9 ausgetauscht worden. Der Formzylinder 6 trägt ein Gummituch zum vollflächigen oder ausgesparten Lackieren.

In einer einfachsten Ausbildung ist die Beschichtungsmaschine in Förderrichtung 19 mit einer Anlegeeinheit 18, lediglich einer ersten Beschichtungseinheit 4 für die Bogenvorderseite 14, einer Bogenwendeinheit 13, lediglich einer ersten Beschichtungseinheit für die Bogenrückseite 16 und einer nachgeordneten Auslegeeinheit 10 ausführbar, wobei die Beschichtungseinheiten 14,16 baugleich sind.

Eine Beschichtungsmaschine in Reihenbauweise ist in einfacher Ausführung dadurch erzielbar, indem in Förderrichtung 19 der Anlegereinheit 18 zumindest die erste Beschichtungseinheit für die Bogenvorderseite 14 folgt, dieser nachfolgend die Bogenwendeeinheit 13, anschließend zumindest die erste Beschichtungseinheit für die Bogenrückseite 16 und die Auslegereinheit 10 angeordnet sind.

Wahlweise sind zusätzlich weitere Beschichtungseinheiten 14 - 17 für die Bogenvorder- oder und/oder die Bogenrückseite anordbar, wie dies beispielsweise in den Fig. 1 und 2 gezeigt ist.

Eine weitere Ausbildung ist dadurch gekennzeichnet, daß die erste Beschichtungseinheit für die Bogenvorderseite 14 als Dosiersystem eine Auftragwalze 7 und eine Dosierwalze 9 mit gemeinsamen Walzenspalt und von oben einspeisender Zuführung des fließfähigen Stoffes aufweist. Der Formzylinder 6 trägt hierbei ein Gummituch, so daß eine vollflächige Beschichtung des Bogenmaterials realisierbar ist. Die nachgeordnete zweite Beschichtungseinheit für die Bogenvorderseite 15 weist eine gerasterte Auftragwalze 7 mit zugeordnetem Kammerrakel 8 auf. Hierbei trägt der Formzylinder 6 eine flexible Hochdruckplatte, so daß eine ausgesparte Beschichtung (Spotbeschichtung) realisierbar ist. Mittels dieser Spotbeschichtung ist eine "schwimmende" Beschichtung in die vorher vollflächig aufgetragene einseitige Beschichtung (hier der Bogenvorderseite) vornehmbar.

Dieses Arbeitsprinzip eignet sich beispielsweise zum Einlagern bestimmter Effekte in die bereits vorgenommene vollflächige Beschichtung oder zur lokalen Erhöhung des Glanzes. In Weiterbildung ist dieses Arbeitsprinzip in den ersten und zweiten Beschichtungseinheiten für die Bogenrückseite 16,17 anwendbar, wobei vorher die Bogenwendeeinheit 13 durch das Bogenmaterial zu passieren ist. Dazu ist die erste Beschichtungseinheit für die Bogenrückseite 16 analog zur oben beschriebenen ersten Beschichtungseinheit für die Bogenvorderseite 14 ausgebildet und die zweite Beschichtungseinheit für die Bogenrückseite 17 ist analog zur oben beschriebenen zweiten Beschichtungseinheit für die Bogenvorderseite 15 ausgebildet. Da die Dosiersysteme untereinander austauschbar sind, ist nach kurzer Umrüstung eine Ausbildung der Beschichtungsmaschine beispielsweise gem. Fig. 1 wieder erzielbar.

Eine weitere Ausbildung ist dadurch erzielbar, indem die erste Beschichtungseinheit für die Bogenvorderseite 14 als Dosiersystem eine gerasterte Auftragwalze 7 mit zugeordnetem Kammerrakel 8 aufweist. Der Formzylinder 6 trägt eine flexible Hochdruckform. Die zweite Beschichtungseinheit für die Bogenvorderseite 15 weist als Dosiersystem eine Auftragwalze 7 und eine Dosierwalze 9 mit einem gemeinsamen Walzenspalt auf, wobei der Formzylinder 6 ein Gummituch trägt. Dieser zweiten Beschichtungseinheit für die Bogenvorderseite 15 ist eine dritte Beschichtungseinheit für die Bogenvorderseite (nicht gezeigt) nachgeordnet. Diese Beschichtungseinheit weist einen Gegendruckzylinder 5, einen eine flexible Hochdruckform tragenden Formzylinder 6 sowie eine gerasterte Auftragwalze 7 mit zugeordnetem Kammerrakel 8 auf. In dieser Ausbildung ist in der ersten Beschichtungseinheit 14 eine Spotbeschichtung, in der zweiten Beschichtungseinheit 15 eine vollflächige Beschichtung und in der dritten Beschichtungseinheit eine erneute Spotlackierung zur "schwimmenden" Beschichtung, z.B. mittels Effektlack, in die vollflächige Beschichtung realisierbar. Dieses Arbeitsprinzip ist ebenso für die erste und zweite Beschichtungseinheit für die Bogenrückseite 16,17 als auch für eine dritte Beschichtungseinheit für die Bogenrückseite (nicht gezeigt) anwendbar, wobei vorher die Bogenwendeeinheit 13 zu passieren ist. Die erste und zweite Beschichtungseinheiten 16,17 sowie die dritte Beschichtungseinheit für die Bogenrückseite sind dann analog zu den ersten und zweiten Beschichtungseinheiten 14,15 sowie der dritten Beschichtungseinheit für die Bogenvorderseite auszubilden.

Je nach dem zu verarbeitenden fließfähigen Stoff sind Trocknermodule in den o.g. Ausbildungen, insbesondere zwischen den Beschichtungseinheiten 14 - 17, vorzusehen. Jeder Trocknermodul ist dabei aus einer Transfertrommel 4 und einem nachgeordneten Gegendruckzylinder 5 mit zugeordnetem Trocknersystem 12 gebildet.
Auf die Elemente zur Bogenführung sowie erforderliche Waschvorrichtungen, z.B. für den Formzylinder, soll hier nicht näher eingegangen werden.

Jeder Formzylinder 6 kann wahlweise verschiedene Druckformen, z.B. eine flexible Flachdruckform bzw. eine flexible Hochdruckform, als Beschichtungsform tragen.

Die Dosiersysteme sind nicht auf eine gerasterte Auftragwalze 7 mit Kammerrakel 8 oder Auftragwalze 8 und Dosierwalze 9 beschränkt. Vielmehr sind auch weitere Dosiersysteme wahlweise einsetzbar. Beispielsweise ist eine in einen Behälter (mit fließfähigem Stoff) eintauchende Schöpfwalze mit zugeordneter, dosierender Auftragwalze als Dosiersystem einsetzbar, wobei die Auftragwalze dem Formzylinder 6 zugeordnet ist. Diesem Schöpfwalzenwerk kann zusätzlich eine Dosierwalze zugeordnet sein. Unabhängig von der jeweiligen Beschichtungseinheit 14 - 17 sind die Dosiersysteme untereinander austauschbar.

Die Anzahl der Beschichtungseinheiten 14,15 vor der Bogenwendeeinheit 13 ist zu den Beschichtungseinheiten 16,17 nach der Bogenwendeeinheit gleich oder ungleich festlegbar.

Gemeinsam mit der Bogenwendeeinheit 13 liegt damit eine universell einsetzbare Beschichtungsmaschine in Reihenbauweise als Bogenrotationsmaschine vor.

### [Bezugszeichenliste]

- 1: Anleger
- 2: Zuführtisch
- 3: Anlagetrommel
- 4: Transfertrommel
- 5: Gegendruckzylinder
- 6: Formzylinder
- 7: Auftragwalze
- 8: Kammerrakel
- 9: Dosierwalze
- 10: Auslegereinheit
- 11: Fördersystem
- 12: Trocknersystem
- 13: Bogenwendeeinheit
- 14: erste Beschichtungseinheit für die Bogenvorderseite
- 15: zweite Beschichtungseinheit für die Bogenvorderseite
- 16: erste Beschichtungseinheit für die Bogenrückseite
- 17: zweite Beschichtungseinheit für die Bogenrückseite
- 18: Anlegereinheit
- 19: Förderrichtung

## Patentansprüche

1. Beschichtungsmaschine zum Veredeln von Bogenmaterial mit einer Beschichtungseinheit für die Vorderseite des Bogenmaterials, mit einem Gegendruckzylinder, einem eine Druckform tragenden Formzylinder und einem eine Auftragwalze aufweisenden Dosiersystem für einen fließfähigen Stoff,
**dadurch gekennzeichnet,**
**daß** in Förderrichtung (19) der ersten Beschichtungseinheit für die Bogenvorderseite (14) eine Anlegereinheit (18) vorgeordnet ist,
**daß** dieser ersten Beschichtungseinheit für die Bogenvorderseite (14) zumindest eine umschaltbare Bogenwendeeinheit (13) für das Bogenmaterial nachgeordnet ist,
**daß** dieser Bogenwendeeinheit (13) wenigstens eine erste Beschichtungseinheit für die Bogenrückseite (16) nachgeordnet ist,
**daß** dieser Beschichtungseinheit für die Bogenrückseite (16) eine Auslegereinheit (10) nachgeordnet ist, und
**daß** zum Bogentransport zumindest zwischen weiteren Beschichtungseinheiten (14 - 17) Transfertrommeln (4) angeordnet sind, wobei die Beschichtungseinheiten (14 -17) einen gleichen Aufbau aufweisen.

2. Beschichtungsmaschine nach Anspruch 1,
**dadurch gekennzeichnet,**
**daß** in Förderrichtung (19) der ersten Beschichtungseinheit für die Bogenvorderseite (14) eine zweite Beschichtungseinheit für die Bogenvorderseite (15) nachgeordnet ist und dieser zweiten Beschichtungseinheit für die Bogenvorderseite (15) die Bogenwendeeinheit (13) folgt.

3. Beschichtungsmaschine nach Anspruch 1 und 2,
**dadurch gekennzeichnet,**
**daß** in Förderrichtung (19) der zweiten Beschichtungseinheit für die Bogenvorderseite (15) eine weitere Beschichtungseinheit für die Bogenvorderseite nachgeordnet ist und dieser weiteren Beschichtungseinheit die Bogenwendeeinheit (13) folgt.

4. Beschichtungsmaschine nach Anspruch 1,
**dadurch gekennzeichnet,**
**daß** in Förderrichtung (19) der ersten Beschichtungseinheit für die Bogenrückseite (16) eine zweite Beschichtungseinheit für die Bogenrückseite (17) nachgeordnet ist.

5. Beschichtungsmaschine nach Anspruch 1 und 4,
**dadurch gekennzeichnet,**
**daß** in Förderrichtung (19) der zweiten Beschichtungseinheit für die Bogenrückseite (17) eine weitere Beschichtungseinheit für die Bogenrückseite nachgeordnet ist.

6. Beschichtungsmaschine nach wenigstens Anspruch 1,
**dadurch gekennzeichnet,**
**daß** die Bogenwendeeinheit (13) aus wenigstens einer Wendetrommel gebildet ist.

7. Beschichtungsmaschine nach wenigstens Anspruch 1,
**dadurch gekennzeichnet,**
**daß** der Auftragwalze (7) des Dosiersystems
- eine Dosierwalze (9) zur Bildung eines gemeinsamen Walzenspaltes zugeordnet ist, oder
- ein Kammerrakel (8) mit einem Kreislaufsystem für den fließfähigen Stoff zugeordnet ist, wobei die Auftragwalze (7) eine Rasterstruktur aufweist, oder
- eine in einen Vorratsbehälter für den fließfähigen Stoff eintauchende Schöpfwalze zugeordnet ist.

8. Beschichtungsmaschine nach Anspruch 1 und 7,
**dadurch gekennzeichnet,**
**daß** die Dosiersysteme wahlweise zum Formzylinder (6) der jeweiligen Beschichtungseinheit (14 - 17) austauschbar angeordnet sind.

9. Beschichtungsmaschine nach wenigstens Anspruch 1,
**dadurch gekennzeichnet,**
**daß** zwischen den Beschichtungseinheiten (14 - 17) Trocknermodule angeordnet sind.

10. Beschichtungsmaschine nach Anspruch 9,
**dadurch gekennzeichnet,**
**daß** ein Trocknermodul aus einer Transfertrommel (4) und einem nachgeordneten Gegendruckzylinder (5) mit zugeordnetem Trocknersystem (12) gebildet ist.

## Claims

1. Coating machine for upgrading sheet material with a coating unit for the front side of the sheet material, with a counterimpression cylinder, a forme cylinder carrying a printing forme and a metering system having an applicator roller for a flowable material, **characterised in that** a feeder unit (18) is arranged upstream in the feed direction (19) of the first coating unit for the sheet front side (14),
that at least one switchable sheet turning unit (13) for the sheet material is arranged downstream of this first coating unit for the sheet front side (14),
that at least a first coating unit for the sheet rear side (16) is arranged downstream of this sheet turning unit (13),
that a delivery unit (10) is arranged downstream of this coating unit for the sheet rear side (16), and
that, for sheet transport, transfer drums (4) are arranged at least between further coating units (14 - 17), wherein the coating units (14 - 17) have an identical construction.

2. Coating machine according to Claim 1, **characterised in that** arranged downstream in the feed direction 19 of the first coating unit for the sheet front side (14) is a second sheet coating unit for the sheet front side (15) and the sheet turning unit 13 follows this second coating unit for the sheet front side (15).

3. Coating machine according to Claim 1 and 2, **characterised in that** a further coating unit for the sheet front side is arranged downstream in the feed direction (19) of the second coating unit for the sheet front side (15), and this further coating unit is followed by the sheet turning unit (13).

4. Coating machine according to Claim 1, **characterised in that** arranged downstream in the feed direction (19) of the first coating unit for the sheet rear side (16) is a second coating unit for the sheet rear side (17).

5. Coating machine according to Claim 1 and 4, **characterised in that** a further coating unit for the sheet rear side is arranged downstream in the feed direction (19) of the second coating unit for the sheet rear side (17).

6. Coating machine according to at least Claim 1, **characterised in that** the sheet turning unit (13) is formed by at least one turning drum.

7. Coating machine according to at least Claim 1, **characterised in that** the applicator roller (7) of the metering system
- is a metering roller (9) fitted for forming a common roller nip, or
- is a chamber doctor (8) fitted with a circulating system for the flowable material, wherein the applicator roller (7) has a raster structure, or
- is a fitted scoop roller dipping into a storage container for the flowable material.

8. Coating machine according to Claim 1 and 7, **characterised in that** the metering systems are arranged exchangeably according to choice relative to the forme cylinder (6) of the respective coating unit (14 - 17).

9. Coating machine according to at least Claim 1, **characterised in that** drier modules are arranged between the coating units (14 - 17).

10. Coating machine according to Claim 9, **characterised in that** a drier module is formed of a transfer drum (4) and a downstream arranged counterimpression cylinder (5) with a drier system (12) fitted thereto.

## Revendications

1. Machine de revêtement pour améliorer de la matière en feuille, comportant une unité de revêtement pour le recto de la matière en feuille, un cylindre de contre-pression, un cylindre porte-cliché, portant un cliché, et un système de dosage, présentant un rouleau d'application, pour une matière susceptible de s'écouler,
**caractérisée en ce que**, dans la direction de transport (19), une unité de margeur (18) est agencée en amont de la première unité de revêtement pour le recto de feuille (14), **en ce qu'**au moins une unité de retournement de feuille commutable (13) pour la matière en feuille est disposée en aval de cette première unité de revêtement pour le recto de feuille (14), **en ce qu'**au moins une première unité de revêtement pour le verso de feuille (16) est disposée en aval de cette unité de retournement de feuille (13), **en ce qu'**une unité de sortie (10) est disposée en aval de cette unité de revêtement pour le verso de feuille (16), et **en ce que**, pour le transport des feuilles, des tambours de transfert (4) sont agencés au moins entre d'autres unités de revêtement (14 - 17), les unités de revêtement (14 - 17) présentant une même structure.

2. Machine de revêtement selon la revendication 1,
**caractérisée en ce que**, dans la direction de transport (19), une seconde unité de revêtement pour le recto de feuille (15) est disposé en aval de la première unité de revêtement pour le recto de feuille (14) et l'unité de retournement de feuille (13) suit cette seconde unité de revêtement pour le recto de feuille (15).

3. Machine de revêtement selon les revendications 1 et 2,
**caractérisée en ce que**, dans la direction de transport (19), une autre unité de revêtement pour le recto de feuille est disposée en aval de la seconde unité de revêtement pour le recto de feuille (15) et l'unité de retournement de feuille (14) suit cette autre unité de revêtement.

4. Machine de revêtement selon la revendication 1,
**caractérisée en ce que**, dans la direction de transport (19), une seconde unité de revêtement pour le verso de feuille (17) est disposée en aval de la première unité de revêtement pour le verso de feuille (16).

5. Machine de revêtement selon les revendications 1 et 4,
**caractérisée en ce que**, dans la direction de transport (19), une autre unité de revêtement pour le verso de feuille est disposée en aval de la seconde unité de revêtement pour le verso de feuille (17).

6. Machine de revêtement selon au moins la revendication 1,
**caractérisée en ce que** l'unité de retournement de feuille (13) est formée par au moins un tambour de retournement.

7. Machine de revêtement selon au moins la revendication 1,
**caractérisée en ce que**, au rouleau d'application (7) du système de dosage, il est associé :
- un rouleau de dosage (9) pour former une fente des cylindres commune, ou
- une racle à chambre (8) ayant un système de circuit pour la matière susceptible de s'écouler, le rouleau d'application (7) présentant une structure tramée, ou
- un rouleau d'écopage plongeant dans un réservoir pour la matière susceptible de s'écouler.

8. Machine de revêtement selon les revendications 1 et 7,
**caractérisée en ce que** les systèmes de dosage sont associés, de façon interchangeable, au choix au cylindre porte-cliché (6) de l'unité de revêtement respective (14 - 17).

9. Machine de revêtement selon au moins la revendication 1,
**caractérisée en ce que** des modules de séchage sont agencés entre les unités de revêtement (14 - 17).

10. Machine de revêtement selon la revendication 9,
**caractérisée en ce qu'**un module de séchage est formé par un tambour de transfert (4) et un cylindre de contre-pression (5) disposé en aval ayant un système de séchage associé (12).
